# EUROPÄISCHE PATENTSCHRIFT

(11) **EP 0 592 820 B1**
(45) Veröffentlichungstag und Bekanntmachung des Hinweises auf die Patenterteilung: **11.06.1997**
(21) Anmeldenummer: 93114711.0
(22) Anmeldetag: 14.09.1993
(51) Int. Cl.: B65B 41/12, B31B 3/02

(54) **Vorrichtung zum Transport von bahnförmigem Verpackungsmaterial**
Device for feeding webs of packaging material
Dispositif pour le transport de matériel d'emballage en forme de bande

(30) Priorität: 15.10.1992 DE 4234663
(43) Veröffentlichungstag der Anmeldung: 20.04.1994
(73) Patentinhaber: Focke & Co. (GmbH & Co.), 27283 Verden (DE)
(72) Erfinder: Focke, Heinz, D-27283 Verden (DE); Buse, Henry, D-27374 Visselhövede (DE)
(74) Vertreter: Bolte, Erich, Dipl.-Ing.

(56) Entgegenhaltungen:
- DE-A- 4 039 133
- US-A- 3 825 139
- US-A- 4 114 355
- US-A- 4 625 902
- US-A- 4 898 569

## Beschreibung

Die Erfindung betrifft eine Vorrichtung zum Transport von Materialbahnen aus Verpackungsmaterial, wobei die Materialbahn in regelmäßigen Abständen voneinander angeordnete seitliche Ausnehmungen, Vertiefungen und/oder Öffnungen aufweist, mit einem Endlosförderer, insbesondere mit mindestens einer Fördertrommel, zum Transport der Materialbahn, mit an der Oberseite des Endlosförderers angeordneten Erhöhungen bzw. Vorsprüngen, nämlich ersten Erhöhungen im Bereich eines Seitenrandes der Materialbahn und zweiten Erhöhungen im Bereich des anderen Seitenrandes der Materialbahn, wobei die Materialbahn (10, 35) während des Transports an dem Endlosförderer anliegt, derart, daß die Erhöhungen in die Vertiefungen, Ausnehmungen und/oder Öffnungen eintreten.

Eine solche Vorrichtung ist aus der US-A-4 625 902 bekannt. Bei dieser Vorrichtung wird die Materialbahn durch reibschlüssigen Kontakt einer Mantelfläche einer Transportwalze transportiert. Dabei ist die Umfangslänge der Mantelfläche geringfügig größer als die Länge eines oder mehrerer Zuschnitte. Die Materialbahn wird somit geringfügig schneller transportiert, als es für die Zuführung zu einer Verarbeitungsstation notwendig ist. Um dieses auszugleichen, wird, nachdem die Materialbahn um eine Zuschnittlänge transportiert worden ist, der Reibschluß zwischen der Materialbahn und der Mantelfläche durch Anheben von Andruckrollen unterbrochen. Die Materialbahn wird hierdurch verzögert, während die Transportwalze weiter umläuft. Hierdurch erhalten Vorsprünge der Transportwalze Anlage an die vorderen Kanten der Ausnehmungen in der Materialbahn, so daß die Materialbahn zur Verarbeitung in der Verarbeitungsstation positioniert wird. Durch diese Maßnahme wird ein durch den reibschlüssigen Transport auftretender Schlupf ausgeglichen. Außerdem stoßen die Erhöhungen bei diesem Vorgang gegen die vorderen Kanten der Ausnehmungen in der Materialbahn, wodurch diese beschädigt werden können.

Aus der US-A-3 852 139 ist eine Vorrichtung zum Transport einer Materialbahn aus Klebeetiketten bekannt geworden, bei der Erhöhungen einer Transportwalze zwischen in der Materialbahn angebrachte Einschnitte treten. Hierdurch werden Flaps in der Materialbahn umgebogen und dabei delaminiert. Die Erhöhungen der Transportwalze sind bei dieser Vorrichtung deutlich kürzer als die durch die Einschnitte gebildeten Ausnehmungen. Die Materialbahn kann hierdurch gegenüber der Transportwalze voreilen, so daß eine exakte Positionierung der Materialbahn zu einer nachfolgenden Verarbeitungsstation nicht mehr gegeben ist.

Der Erfindung liegt die Aufgabe zugrunde, einen positionsgerechten Transport von Materialbahnen der eingangs genannten Art ohne zusätzliche Maßnahmen und bei schonender Behandlung der Materialbahn zu ermöglichen.

Zur Lösung dieser Aufgabe ist die Erfindung durch folgende Merkmale gekennzeichnet:
a) die Erhöhungen sind für den Transport einer Materialbahn aus miteinander verbundenen Zuschnitten für die Herstellung von Klappschachteln, auch als "Hinge-Lid-Packungen" bekannt, zur Aufnahme von Zigaretten ausgebildet,
b) die ersten Erhöhungen weisen schräggerichtete, zur freien Oberseite konvergierende Seitenflächen und an der der Materialbahn zugekehrten Seite eine Kontur auf, die trapezförmigen Vertiefungen der Materialbahn entspricht, wobei die trapezförmigen Vertiefungen durch eine Vorderwand und Schrägkanten im Bereich von Seitenlappen eines Zuschnitts begrenzt sind,
c) die zweiten Erhöhungen weisen schräggerichtete, zur freien Oberseite konvergierende Seitenflächen und an der der Materialbahn zugekehrten Seite eine Kontur auf, die Vertiefungen der Materialbahn entspricht, wobei die Vertiefungen durch Schrägkanten im Bereich von Deckel-Seitenlappen jeweils innerhalb der Materialbahn benachbarter Zuschnitte begrenzt sind,
d) die ersten Erhöhungen und zweiten Erhöhungen treten formschlüssig in die Vertiefungen ein.

Bei der Erfindung ist der Endlosförderer exakt für den Transport von Materialbahnen aus Zuschnitten für Klappschachteln angepaßt. Da aufgrund der Gestaltung von Zuschnitten für Klappschachteln zu beiden Seiten einer aus diesen gebildeten Materialbahn charakteristische Vorsprünge und Vertiefungen gebildet sind, ist der Endlosförderer, insbesondere die Fördertrommel, erfindungsgemäß mit seitlichen Randerhöhungen ausgebildet, die exakt der Kontur der Materialbahn entsprechen. Die Erhöhungen befinden sich somit ständig in formschlüssigen Eingriff mit den Ausnehmungen der Materialbahn, so daß diese ständig positionsgerecht transportiert wird.

Diese Gestaltung der Fördertrommel ermöglicht den Einsatz derselben bei der Bildung von Zick-Zack-förmigen Formationen einer Materialbahn aus Zuschnitten für Klappschachteln, etwa zur Bildung eines zeitweiligen Speichers. Zu diesem Zweck sind erfindungsgemäß zwei zusammenwirkende Trommeln vorgesehen, die die Materialbahn positionsgerecht transportieren und die versetzt zueinander angeordnete Saugorgane aufweisen und diese kommen wechselseitig an der einen und anderen Seite der aufeinanderfolgenden Zuschnitte zur Wirkung, derart, daß durch das Wechselspiel der Saugorgane die Materialbahn Zick-Zack-förmig gefaltet wird.

Weitere Einzelheiten der Erfindung beziehen sich auf die Ausbildung der Endlosförderer für die Materialbahn sowie von Organen zur Aufnahme einer Zick-Zack-förmigen Formation der Materialbahn.

Ein Ausführungsbeispiel der erfindungsgemäßen Vorrichtung wird nachfolgend anhand der Zeichnungen näher erläutert. Es zeigt:
- Fig. 1: einen Ausschnitt einer Materialbahn aus Zuschnitten auf einem Endlosförderer im Grundriß,
- Fig. 2: eine Darstellung analog zu Fig. 1 bei Transport von zwei parallelen Materialbahnen,
- Fig. 3: eine Fördertrommel als Endlosförderer für eine Materialbahn im Grundriß,
- Fig. 4: eine Vorrichtung zum Transport der Materialbahn zur Bildung einer Zick-Zack-Formation derselben,
- Fig. 5 - 7: unterschiedliche Stellungen von Einzelheiten der Vorrichtung gem. Fig. 4 bei der Bildung der Zick-Zack-Formation der Materialbahn.

Das vorliegende Ausführungsbeispiel bezieht sich auf die Handhabung von Materialbahnen 10 aus Zuschnitten 11 für Klappschachteln bzw. Hinge-Lid-Packungen zur Aufnahme von Zigaretten. Die langgestreckten, annähernd rechteckigen Zuschnitte 11 sind innerhalb der Materialbahn quergerichtet.

Die Zuschnitte 11 für Klappschachteln haben einen charakteristischen Aufbau. Ein langgestrecktes Mittelstück 12 besteht an dem einen Ende (Rand der Materialbahn 10) aus einer Vorderwand 13 und gegenüberliegend aus einer Deckel-Vorderwand 14 mit einem am freien Rand derselben angeordneten Deckel-Innenlappen 15. Das Mittelstück 12 ist - außer im Bereich des Deckel-Innenlappens 15 - mit seitlichen Faltlappen versehen. Von dieser sind hier Seitenlappen 16, 17 im Bereich der Vorderwand 13 und Deckel-Seitenlappen 18, 19 an der gegenüberliegenden Seite des Zuschnitts 11 von Interesse. Die Seitenlappen 16 und 17 sind durch nach außen gerichtete bzw. vorspringende Schrägkanten 20, 21 begrenzt. Entsprechend sind die Deckel-Seitenlappen 18, 19 auf der nach außen bzw. seitlich durch zurückspringende Schrägkanten 22, 23 begrenzt.

Des weiteren sind die Zuschnitte 11 im Bereich der seitlichen Faltlappen mit Längs- und Querstanzungen versehen. Die Zuschnitte 11 sind demnach nahezu komplett fertiggestellt. Lediglich in einem mittleren Bereich sind die Zuschnitte 11 über Materialstege 24 als zu trennende Restverbindungen unter Bildung der Materialbahn 10 miteinander verbunden.

Aufgrund der besonderen Gestalt der Zuschnitte 11 ergibt sich eine Materialbahn 10 mit besonderen Konturen an den beiden Längsrändern. Auf der einen Seite bilden die Zuschnitte 11 trapezförmige Vertiefungen 25, die durch dreieckförmige bzw. zugespitzte Vorsprünge 26 begrenzt sind. Gegenüberliegend entsteht zwischen benachbarten Zuschnitten 11 eine dreieckförmige Vertiefung 27 mit durch die Deckel- Innenlappen 15 begrenzten Schenkeln.

Für eine exakte Führung, insbesondere während des Transports der Materialbahn 10, sind Förderorgane mit Vorsprüngen versehen, die in die Vertiefungen 25 bzw. 27 passend und formschlüssig eintreten. Bei dem vorliegenden Ausführungsbeispiel wird die Materialbahn 10 auf dem Umfang einer Fördertrommel 28 transportiert. Diese ist an den Rändern einerseits mit trapezförmigen Erhöhungen 29 und gegenüberliegend mit der Vertiefung 27 in Form und Größe entsprechenden Erhöhungen 30 versehen. Die Erhöhungen 29 bilden auf der einen Seite der Fördertrommel 28 eine durchgehende Randerhöhung 31. Diese begrenzt mit der innenseitigen Kontur die Materialbahn 10 fortlaufend im gesamten Bereich der Anlage am Umfang der Fördertrommel 28. Die Materialbahn 10 ist zwischen den Erhöhungen 29, 30, also zu beiden Seiten der Fördertrommel 28, exakt positioniert.

Damit während der Transportbewegung der Eintritt der Erhöhungen 29, 30 in die Vertiefungen 25, 27 und aus diesen heraus erleichtert ist und mechanische Belastungen der Materialbahn 10 vermieden werden, sind die Erhöhungen 29, 30 und auch die Randerhöhung 31 in den der Materialbahn 10 zugekehrten Bereichen mit schrägen Seitenflächen 33, 34 versehen. Durch diese sind die betreffenden Erhöhungen zur freien Außenseite konvergierend, also mit abnehmendem Querschnitt, ausgebildet.

Das Förderorgan für die Materialbahn 10, insbesondere die Fördertrommel 28, kann auch so ausgebildet sein, daß mehrere, z. B. zwei Materialbahnen 10, 35 nebeneinander transportiert werden. Wenn die Zuschnitte 11 innerhalb der beiden Materialbahnen 10, 35 gleichgerichtet sind, ergibt sich eine Randausbildung der Fördertrommel 28 in der bereits beschriebenen Weise. Zusätzlich sind aber bei der Ausführungsform gemäß Fig. 2 formschlüssige Führungs- bzw. Justierorgane im Bereich zwischen den Materialbahnen 10 und 35 angeordnet, also in der Mitte der Fördertrommel 28. Es handelt sich dabei im vorliegenden Falle um im Querschnitt V-förmige Führungsstege 36, die formschlüssig in eine entsprechend ausgebildete, V-förmige Ausnehmung 37 zwischen den beiden Materialbahnen 10 und 35 eintreten. Die Ausnehmung 37 ergibt sich im Bereich der Deckel-Innenlappen 15 unter Begrenzung durch die Schrägkanten 20..23. In Längsrichtung sind die beiden Materialbahnen 10, 35 im übrigen durch einen Längsschnitt 38 voneinander getrennt.

Die Fördertrommel 28 muß nicht mit einer vollen zylindrischen Mantelfläche ausgebildet sein. Wie insbesondere aus Fig. 3 ersichtlich, kann die Fördertrommel 28 in Umfangsrichtung verlaufende Nuten 39, 40, 41 aufweisen. Zwischen diesen entstehen im mittleren Bereich Stützscheiben 42, 43, die zylindrisch ausgebildet sind und entsprechende Anlageflächen für die Materialbahn 10 bilden. Die eine randseitige Nut 39 ist außen begrenzt durch eine Trommelscheibe 32, auf deren zylindrischem Umfang die Erhöhungen 30 angeordnet sind. Die gegenüberliegende randseitige Nut 41 ist begrenzt durch die Randerhöhung 31.

Die vorstehende Ausbildung der Fördertrommel 28 mit Eindrehungen (Nuten 39, 40, 41) ermöglicht ein erleichtertes Abheben der Materialbahn 10, 35 vom Umfang der Fördertrommel 28 für den Weitertransport. Bei dem gezeigten Ausführungsbeispiel treten Förderbänder 44 und 45 mit ihren Enden, nämlich mit Umlenkrollen 46, in die Nuten 39..41 ein und übernehmen die Materialbahn 10, 35. Zur erleichterten Übergabe sind streifenförmige, feststehende Abweiser 47 im Bereich des Übergangs von der Fördertrommel 28 zu den Förderbändern 44, 45 angeordnet. Die Abweiser 47 treten mit einem Ende in die Nuten 39..41 ein. Bei dem vorliegenden Ausführungsbeispiel sind entsprechend der Anzahl der Nuten 39..41 drei nebeneinanderliegende Förderbänder 44 für den Abtransport der Materialbahn 10, 35 vorgesehen.

Die beschriebene Vorrichtung ist besonders geeignet zur Bildung einer Zick-Zack-förmigen Formation 48 der Materialbahn 10, 35. Diese Formation 48 kann als Materialspeicher dienen, da auf engem Raum ein großer Vorrat an Zuschnitten 11 untergebracht werden kann. Die Materialbahn 10 bildet dabei Knickstellen 49, 50 im Bereich zwischen benachbarten Zuschnitten 11, nämlich im Bereich der Restverbindungen bzw. Materialstege 24. Die Formation 48 befindet sich zwischen oberen und unteren parallelen Förderbändern 44, 45. Die als Faltkanten ausgebildeten Knickstellen 49, 50 stützen sich dabei an den in gleicher Richtung angetriebenen Fördertrums der Förderbänder 44, 45 ab. Diese werden nach Maßgabe der Neubildung der Formation 48 auf der einen und des Abbaus derselben auf der anderen Seite angetrieben.

Die Knickbildung erfolgt hier mit Hilfe der Fördertrommel 28 und einer gegenüber- bzw. darüberliegenden Hilfstrommel 51. Beide Trommeln 28 und 51 liegen in einem Bereich mit den Umfangsflächen dicht aneinander. Die Hilfstrommel 51 ist analog zur Fördertrommel 28 ausgebildet, nämlich ebenfalls mit Nuten 39..41 und dazwischenliegenden Stützscheiben 42, 43. Die oberhalb der Bänder 44 angeordnete Gruppe aus drei Bändern 45 ist der Hilfstrommel 51 zugeordnet. Umlenkrollen 46 erstrecken sich teilweise im Bereich der Nuten 39..41.

Die Materialbahn 10 wird über die (untere) Fördertrommel 28 zugeführt. Beide Trommeln 28, 51 sind mit längs des Umfangs verteilt angeordneten Halteorganen für die Materialbahn 10, 35 versehen, nämlich mit Saugorganen bzw. Saugbohrungen 52, 53. Diese sind über die Breite (Axialrichtung) der Trommeln 28, 51 verteilt, derart, daß mindestens zwei Saugbohrungen 52 einerseits und 53 andererseits in einer gemeinsamen radialen Ebene der Trommeln nebeneinander liegen (Fig. 3). Die Saugbohrungen 52, 53 liegen dabei im Bereich der Stützscheiben 42, 43.

Die Saugbohrungen 52 einerseits und 53 andererseits sind jeweils längs des Umfangs der Trommeln versetzt und mit gleichen Abständen voneinander angeordnet, wobei die Abstände auf die Abmessungen der Zuschnitte 11 in Längsrichtung der Materialbahn 10 abgestimmt sind. Des weiteren sind die Saugbohrungen 52 der Fördertrommel 28 gegenüber den Saugbohrungen 53 der Hilfstrommel 51 andererseits versetzt angeordnet, nämlich exakt "auf Lücke". Die Relativstellung in bezug auf die Materialbahn 10 ist so gewählt, daß eine Saugbohrung bzw. Gruppe von Saugbohrungen 52, 53 jeweils benachbart zu einer beabsichtigten Knickstelle 49, 50 an der einen oder anderen Seite der Materialbahn 10, 35 wirksam wird. Die Saugbohrungen 52, 53 werden in Transportrichtung gesehen jeweils an einem vorderen Bereich der Zuschnitte 11 - benachbart zu der im Bereich der Materialstege 24 zu bildenden Knickstelle 49, 50 - wirksam.

Der Ablauf bei der Bildung der Knickstellen 49, 50 ergibt sich aus Fig. 5 bis 7. Die Materialbahn 10 wird bei der Position gemäß Fig. 5 am Umfang der Fördertrommel 28 transportiert, wobei ein zu der zu bildenden (unteren) Knickstelle 50 benachbarter Bereich des nachfolgenden Zuschnitts 11 durch Saugbohrungen 52 gehalten ist. Der anschließende Teil der Zick-Zack-förmigen Formation 48 wird mit den Knickstellen 49, 50 zwischen den Förderbändern 44, 45 gehalten. Dadurch ergibt sich eine zwangsweise Bildung der nächstfolgenden Knickstelle 50. Erst wenn diese das (untere) Förderband 44 erreicht hat und von diesem erfaßt wurde, wird die wirksame Saugbohrung 52 der Fördertrommel 28 entlüftet, dieser Bereich der Materialbahn 10 demnach freigegeben. Die Knickstelle 50 wird nun durch Weitertransport der Materialbahn 10 zwischen den Förderbändern 44, 45 vollendet.

Zugleich wird der im Bereich der Materialbahn 10 nachfolgende Zuschnitt 11 von einer sich in der entsprechenden Position befindenden Saugbohrung 53 der Hilfstrommel 51 erfaßt. Die Materialbahn wird nun mit einem Teilbereich längs des Umfangs der Hilfstrommel 51 gefördert, wobei sich aufgrund der Fixierung der Formation 48 eine weitere, obere Knickstelle 49 ausbildet (Fig. 6 und 7). Der Bereich der oberen Knickstelle 49 wird durch weitere Drehung der Hilfstrommel 51 den oberen Förderbändern 45 zugeführt und dort an die weitergeförderte Formation 48 übergeben.

Dieser Vorgang der Bildung von Knickstellen 49, 50 und damit der Bildung einer Zick-Zack-Formation 48 läuft kontinuierlich ab. Entsprechend können auch die Förderbänder 44, 45 kontinuierlich bewegt werden. Auf der zu den Trommeln 28, 51 gegenüberliegenden Seite wird die Materialbahn 10 wieder in die Strecklage gebracht und weitergefördert. Die Formation 48 ist im Bereich zwischen den Förderbändern 44, 45 seitlich durch Führungsschienen 54 gestützt.

## Patentansprüche

1. Vorrichtung zum Transport von Materialbahnen (10, 35) aus Verpackungsmaterial, wobei die Materialbahn (10, 35) in regelmäßigen Abständen voneinander angeordnete seitliche Ausnehmungen, Vertiefungen (25, 26) und/oder Öffnungen aufweist, mit einem Endlosförderer, insbesondere mit mindestens einer Fördertrommel (28), zum Transport der Materialbahn (10, 35), mit an der Oberseite des Endlosförderers angeordneten Erhöhungen (29, 30) bzw. Vorsprüngen, nämlich ersten Erhöhungen (29) im Bereich eines Seitenrandes der Materialbahn (10, 35) und zweiten Erhöhungen (30) im Bereich des anderen Seitenrandes der Materialbahn (10, 35), wobei die Materialbahn (10, 35) während des Transports an dem Endlosförderer anliegt, derart, daß die Erhöhungen (29, 30) in die Vertiefungen (25, 26), Ausnehmungen und/oder Öffnungen eintreten, **gekennzeichnet durch** folgende Merkmale:
a) die Erhöhungen (29, 30) sind für den Transport einer Materialbahn (10, 35) aus miteinander verbundenen Zuschnitten (11) für die Herstellung von Klappschachteln auch als "Hinge-Lid-Packungen" bekannt, zur Aufnahme von Zigaretten ausgebildet,
b) die ersten Erhöhungen (29) weisen schräggerichtete, zur freien Oberseite konvergierende Seitenflächen (34) und an der der Materialbahn (10, 35) zugekehrten Seite eine Kontur auf, die trapezförmigen Vertiefungen (25) der Materialbahn (10, 35) entspricht, wobei die trapezförmigen Vertiefungen (25) durch eine Vorderwand (13) und Schrägkanten (20, 21) im Bereich von Seitenlappen (16, 17) eines Zuschnitts (11) begrenzt sind,
c) die zweiten Erhöhungen (30) weisen schräggerichtete, zur freien Oberseite konvergierende Seitenflächen (33) und an der der Materialbahn (10, 35) zugekehrten Seite eine Kontur auf, die Vertiefungen (27) der Materialbahn (10, 35) entspricht, wobei die Vertiefungen (27) durch Schrägkanten (22, 23) im Bereich von Deckel-Seitenlappen (18, 19) jeweils innerhalb der Materialbahn (10, 35) benachbarter Zuschnitte (11) begrenzt sind,
d) die ersten Erhöhungen (29) und zweiten Erhöhungen (30) treten formschlüssig in die Vertiefungen (25, 27) ein.

2. Vorrichtung nach Anspruch 1, **dadurch gekennzeichnet**, daß der Endlosförderer als Fördertrommel (28) ausgebildet ist und daß mindestens auf einer Seite des Endlosförderers, inbesondere auf der den Vorderwänden (13) der Zuschnitte (11) innerhalb der Materialbahn (10) zugekehrten Seite, eine durchgehende, durch die ersten Erhöhungen (29) gebildete und mit diesen verbundene Randerhöhung (31) angeordnet ist.

3. Vorrichtung nach Anspruch 1 oder 2, **dadurch gekennzeichnet**, daß zum Transport von mehreren parallelen, insbesondere getrennten Materialbahnen (10, 35) durch eine entsprechend bemessene Fördertrommel (28) Erhöhungen, insbesondere Führungsstege (36), zusätzlich zwischen benachbarten Materialbahnen (10, 35) im Bereich von Ausnehmungen (37) zwischen den benachbarten Materialbahnen angeordnet sind, wobei die Führungsstege (36) V-förmig ausgebildet sind und in Ausnehmungen (37) eintreten, die im Bereich von Seitenlappen (16, 17) und Deckel-Seitenlappen (18, 19) benachbarter Zuschnitte (11) der beiden Materialbahnen (10, 35) gebildet sind.

4. Vorrichtung nach Anspruch 1 oder einem der weiteren Ansprüche, **dadurch gekennzeichnet**, daß die Fördertrommel (28) ringsherumlaufende Ausnehmungen bzw. Nuten (39, 40, 41) aufweist, die durch Stützscheiben (42, 43) voneinander getrennt sind, wobei die Stützscheiben (42, 43) die Mantelfläche der Fördertrommel (28) und eine Anlagefläche für die Materialbahn (10, 35) bilden und wobei weiterhin in die Nuten (39, 40, 41) Abförderorgane, insbesondere Förderbänder (44, 45), mit einem Ende eintreten.

5. Vorrichtung nach Anspruch 1 oder einem der weiteren Ansprüche, **dadurch gekennzeichnet**, daß die Fördertrommel (28) im Bereich ihrer Mantelfläche mündende Saugorgane, insbesondere Saugbohrungen (52), aufweist, die bei einer Ausbildung der Fördertrommel (28) mit Nuten (39..41) im Bereich der Stützscheiben (42, 43) angeordnet sind.

6. Vorrichtung nach Anspruch 1 oder einem der weiteren Ansprüche, **dadurch gekennzeichnet**, daß die Materialbahn (10, 35) durch die Fördertrommel (28) in eine Abförderbahn transportiert wird unter Bildung einer Zick-Zack-Formation (48) der Materialbahn (10, 35) mit Knickstellen (49, 50) zwischen benachbarten Zuschnitten (11).

7. Vorrichtung nach Anspruch 6, **dadurch gekennzeichnet**, daß der Fördertrommel (28) eine daneben bzw. darüber angeordnete Hilfstrommel (51) zugeordnet ist, die im Bereich ihrer Mantelfläche ebenfalls Saugorgane, insbesondere Saugbohrungen (53) aufweist, wobei die Saugbohrungen (52) der Fördertrommel (28) einerseits und die Saugbohrungen (53) der Hilfstrommel (51) andererseits bei gleichgerichteter kontinuierlicher Bewegung versetzt zueinander angeordnet sind, derart, daß die Materialbahn (10, 35) benachbart zu einer beabsichtigten Knickstelle (49, 50) zwischen den Zuschnitten (11) abwechselnd auf der einen und anderen Seite durch Saugbohrungen (52, 53) erfaßbar und während einer Teilstrecke längs des Umfangs der Fördertrommel (28) oder der Hilfstrommel (51) transportierbar ist unter Bildung einer Knickstelle (49, 50).

8. Vorrichtung nach Anspruch 7, **dadurch gekennzeichnet**, daß die Hilfstrommel (51) in gleicher Weise ausgebildet ist wie die Fördertrommel (28).

## Claims

1. Apparatus for transporting material webs (10, 35) consisting of packaging material, the material web (10, 35) having lateral recesses, depressions (25, 26) and/or orifices arranged at regular distances from one another, having an endless conveyor, especially with at least one conveying drum (28), for transporting the material web (10, 35), with elevations (29, 30) or projections arranged on the top side of the endless conveyor, i.e. first elevations (29) in the region of a side edge of the material web (10, 35) and second elevations (30) in the region of the other side edge of the material web (10, 35), the material web (10, 35) bearing on the endless conveyor during transport, in such a way that the elevations (29, 30) penetrate into the depressions (25, 26), recesses and/or orifices, characterized by the following features:
a) the elevations (29, 30) are designed for the transport of a material web (10, 35) consisting of inter-connected blanks (11) for the production of hinge-lid packs for receiving cigarettes,
b) the first elevations (29) have obliquely directed side faces (34) converging towards the free top side, and on the side facing the material web (10, 35) a contour corresponding to trapezoidal depressions (25) in the material web (10, 35), the trapezoidal depressions (25) being limited by a front wall (13) and oblique edges (20, 21) in the region of side tabs (16, 17) of a blank (11),
c) the second elevations (30) have obliquely directed side faces (33) converging towards the free top side, and on the side facing the material web (10, 35) a contour corresponding to depressions (27) in the material web (10, 35), the depressions (27) being limited by oblique edges (22, 23) in the region of lid side tabs (18, 19) in each case within the material web (10, 35) of adjacent blanks (11),
d) the first elevations (29) and second elevations (30) penetrate positively into the depressions (25, 27).

2. Apparatus according to Claim 1, characterized in that the endless conveyor is designed as a conveying drum (28) and in that a continuous edge elevation (31) formed by the first elevations (29) and connected to these is arranged at least on one side of the endless conveyor, especially on the side facing the front walls (13) of the blanks (11) within the material web (10).

3. Apparatus according to Claim 1 or 2, characterized in that, for the transport of a plurality of parallel, especially separated material webs (10, 35) by means of a correspondingly dimensioned conveying drum (28), elevations, especially guide bridges (36), are additionally arranged between adjacent material webs (10, 35) in the region of recesses (37) between the adjacent material webs, the guide bridges (36) being of V-shaped design and penetrating into recesses (37) which are formed in the region of side tabs (16, 17) and lid side tabs (18, 19) of adjacent blanks (11) of the two material webs (10, 35).

4. Apparatus according to Claim 1 or one of the further claims, characterized in that the conveying drum (28) has recesses or grooves (39, 40, 41) which extend all-round and which are separated from one another by supporting discs (42, 43), the supporting discs (42, 43) forming the outer surface of the conveying drum (28) and a bearing face for the material web (10, 35), and, furthermore, discharge-conveyor members, especially conveyor bands (44, 45), penetrating with one end into the grooves (39, 40, 41).

5. Apparatus according to Claim 1 or one of the further claims, characterized in that the conveying drum (28) has suction members, especially suction bores (52), which open out in the region of its outer surface and which, when the conveying drum (28) is designed with grooves (39 to 41), are arranged in the region of the supporting discs (42, 43).

6. Apparatus according to Claim 1 or one of the further claims, characterized in that the material web (10, 35) is transported into a discharge-conveyor track by the conveying drum (28), thereby producing a zigzag-shaped formation (48) of the material web (10, 35) having bending points (49, 50) between adjacent blanks (11).

7. Apparatus according to Claim 6, characterized in that the conveying drum (28) is assigned an auxiliary drum (51) which is arranged next to or above it and which likewise has suction members, especially suction bores (53), in the region of its outer surface, the suction bores (52) of the conveying drum (28), on the one hand, and the suction bores (53) of the auxiliary drum (51), on the other hand, being arranged offset relative to one another, whilst moving continuously in the same direction, in such a way that, adjacent to an intended bending point (49, 50) between the blanks (11), the material web (10, 35) can be grasped alternately on one side and the other by suction bores (52, 53) and can be transported over a part stage along the circumference of the conveying drum (28) or auxiliary drum (51), thereby forming a bending point (49, 50).

8. Apparatus according to Claim 7, characterized in that the auxiliary drum (51) is designed in the same way as the conveying drum (28).

## Revendications

1. Dispositif de transport de bandes de matériau (10, 35) en matériau d'emballage, la bande de matériau (10, 35) présentant des évidements latéraux, disposés à espacements réguliers les uns des autres, des cavités (25, 26) et/ou des ouvertures, avec un transporteur sans fin, en particulier avec au moins un tambour de transport (28) pour assurer le transport de la bande de matériau (10, 35) avec des bossages (29, 30), ou saillies disposés en face supérieure du transporteur sans fin, précisément des premiers bossages (29) disposées dans la zone d'un bord latéral de la bande de matériau (10, 35) et des deuxièmes bossages (30) disposés dans la zone de l'autre bord latéral de la bande de matériau (10, 35), la bande de matériau (10, 35) appuyant pendant le transport sur le transporteur sans fin, de manière que les bossages (29, 30) pénètrent dans les cavités (25, 26), les évidements et/ou les ouvertures, caractérisé par les propriétés ci-après :
a) les bossages (29, 30) sont réalisés pour le transport d'une bande de matériau (10, 35) constituée de flans (11) reliés ensemble pour la fabrication de boîtes à rabat également appelées paquets "Hinge-Lid", pour recevoir des cigarettes,
b) les premiers bossages (29) présentent des surfaces latérales (34) convergeant vers la face supérieure libre et orientées obliquement et, sur la face tournée vers la bande de matériau (10, 35), un contour, correspondant aux cavités trapézoïdales (25) de la bande de matériau (10, 35), les cavités trapézoïdales (25) étant limitées par une paroi avant (13) et des arêtes obliques (20, 21) dans la zone des languettes latérales (16, 17) d'un flan (11),
c) les deuxièmes bossages (30) présentent des faces latérales (33) allant en convergeant vers la face supérieure libre et orientées obliquement et, sur la face tournée vers la bande de matériau (10, 35), un contour qui correspond aux cavités trapézoïdales (27) de la bande de matériau (10, 35), les cavités trapézoïdales (27) étant limitées par des arêtes obliques (22, 23) dans la zone des languettes latérales de couvercle (18, 19), chaque fois à l'intérieur de la bande de matériau (10, 35) de flans (11) voisins,
d) les premiers bossages (29) et les deuxièmes bossages (30) pénètrent avec ajustement de forme dans les cavités (25, 27).

2. Dispositif selon la revendication 1, caractérisé par le fait que le transporteur sans fin est réalisé sous forme de tambour de transport (28), et que, au moins sur un côté du transporteur sans fin, en particulier sur la face tournée vers les parois avant (13) des flans (11) à l'intérieur de la bande de matériau (10), est disposé un bossage de bordure (31) ininterrompu, constitué par les premiers bossages (29) et relié à ceux-ci.

3. Dispositif selon la revendication 1 ou 2, caractérisé par le fait que, pour assurer le transport de plusieurs bandes de matériau (10, 35) parallèles, en particulier séparées, au moyen d'un tambour de transport (28) dimensionné de manière correspondante, sont disposés des bossages en particulier des nervures de guidage (36) en plus entre des bandes de matériau (10, 35) voisines dans la zone des évidements (37), entre les bandes de matériau voisines, les nervures de guidage (36) étant réalisées en forme de V et pénétrant dans les évidements (37) qui sont constitués dans la zone des languettes latérales (16, 17) et des languettes latérales de couvercle (18, 19) des flans (11) voisins des deux bandes de matériau (10, 35).

4. Dispositif selon la revendication 1 ou l'une des autres revendications, caractérisé par le fait que le tambour de transport (28) présente des évidements ou des gorges (39, 40, 41) faisant le pourtour, séparés les uns des autres par des disques d'appui (42, 43), les disques d'appui (42, 43) constituant la surface d'enveloppe du tambour de transport (28) et une surface d'appui pour la bande de matériau (10, 35) et, en outre, des organes de transport d'évacuation, en particulier des bandes de transport (44, 45), pénétrant par une extrémité dans les gorges (39, 40, 41).

5. Dispositif selon la revendication 1 ou l'une des autres revendications, caractérisé par le fait que le tambour de transport (28) présente des organes d'aspiration débouchant dans sa surface d'enveloppe, en particulier des perçages d'aspiration (52) qui sont disposés dans la zone des disques d'appui (42, 43) dans le cas où le tambour de transport (28) est réalisé avec des gorges (39..41).

6. Dispositif selon la revendication 1 ou l'une des autres revendications, caractérisé par le fait que la bande de matériau (10, 35) est transportée dans une bande de transport d'évacuation au moyen du tambour de transport (28), en constituant une formation en zigzag (48) de la bande de matériau (10, 35) avec des points de brisure (49, 50) entre des flans (11) voisins.

7. Dispositif selon la revendication 6, caractérisé par le fait qu'au tambour de transport (28) est associé un tambour auxiliaire (51) disposé à côté, respectivement au-dessus, qui présente dans la zone de sa surface d'enveloppe également des organes d'aspiration, en particulier des perçages d'aspiration (53), les perçages d'aspiration (52) du tambour de transport (28), d'une part, et les perçages d'aspiration (53) du tambour auxiliaire (51), d'autre part, étant disposés décalés les uns des autres lorsque l'on a un mouvement continu orienté dans le même sens, de manière que la bande de matériau (10, 35) soit appréhendée en un point de brisure (49, 50) prévu entre les flans (11), alternativement sur l'une et l'autre face, par des perçages d'aspiration (52, 53) et soit susceptible d'être transportée, pendant une course partielle, le long de la périphérie du tambour de transport (28) ou bien du tambour auxiliaire (51), en constituant un point de brisure (49, 50).

8. Dispositif selon la revendication 7, caractérisé par le fait que le tambour auxiliaire (51) est réalisé de la même manière que le tambour de transport (28).
